# EUROPÄISCHE PATENTSCHRIFT

(11) **EP 3 699 390 B1**
(45) Veröffentlichungstag und Bekanntmachung des Hinweises auf die Patenterteilung: **16.02.2022**
(21) Anmeldenummer: 20158166.7
(22) Anmeldetag: 19.02.2020
(51) Int. Cl.: E21B 3/02, E21B 6/00, E21B 7/02

(54) **ERDBOHRVORRICHTUNG, SYSTEM UMFASSEND DIE ERDBOHRVORRICHTUNG, VERFAHREN ZUM HERSTELLEN EINER ERDBOHRVORRICHTUNG SOWIE VERWENDUNG EINER ERDBOHRVORRICHTUNG**
EARTH BORING DEVICE, SYSTEM COMPRISING THE EARTH BORING DEVICE, METHOD FOR MANUFACTURING AN EARTH BORING DEVICE AND USE OF AN EARTH BORING DEVICE
DISPOSITIF DE FORAGE DU SOL, SYSTÈME COMPRENANT LE DISPOSITIF DE FORAGE DU SOL, PROCÉDÉ DE FABRICATION D'UN DISPOSITIF DE FORAGE DU SOL ET UTILISATION D'UN DISPOSITIF DE FORAGE DU SOL

(30) Priorität: 20.02.2019 DE 102019001201
(43) Veröffentlichungstag der Anmeldung: 26.08.2020
(73) Patentinhaber: TRACTO-TECHNIK GmbH & Co. KG, 57368 Lennestadt (DE)
(72) Erfinder: Jostes, Lucas, 57413 Finnentrop (DE); Hermes, Stefan, 57368 Lennestadt (DE)
(74) Vertreter: Verhasselt, Jörn

(56) Entgegenhaltungen:
- EP-A1- 2 093 373
- EP-B1- 2 093 373
- CH-A2- 704 416
- DE-A1-102008 021 491
- DE-A1-102010 010 036
- DE-A1-102011 122 143
- DE-C1- 19 704 263
- DE-C1- 19 721 059
- DE-U1-202010 014 478

## Beschreibung

Die Erfindung betrifft eine Erdbohrvorrichtung, ein System umfassend die Erdbohrvorrichtung, ein Verfahren zum Herstellen einer Erdbohrvorrichtung sowie eine Verwendung einer Erdbohrvorrichtung.

Um eine Erdbohrung in das Erdreich einbringen zu können, wird meist ein Gestängeschüsse aufweisendes Bohrgestänge verwendet, welches mit einem Antrieb verbunden wird, um das Bohrgestänge translatorisch schiebend oder drückend und/oder rotierend um seine Längsachse bewegen zu können. Hierzu wird meist ein axial mit dem Bohrgestänge verbundener Antrieb verwendet. Ein derartiger Antrieb ist bekannt und seine Handhabung hat sich bewährt; allerdings kann die Komplexität des Aufbaus einer Erdbohrvorrichtung zunehmen, wenn Spülflüssigkeit durch das Innere der Bohrgestängeachse geführt werden soll, um das Einbringen der Bohrung zu unterstützen, und/oder ein Doppelbohrgestänge für das Einbringen der Erdbohrung verwendet wird, welches ein Innenbohrgestänge und ein Außenbohrgestänge aufweist.

Der Erfindung liegt die Aufgabe zugrunde, eine Erdbohrvorrichtung, ein System umfassend die Erdbohrvorrichtung, ein Verfahren zum Herstellen einer Erdbohrvorrichtung sowie eine Verwendung einer Erdbohrvorrichtung zu schaffen, bei der bzw. dem eine einfachere Konstruktion der Erdbohrvorrichtung und/oder eine flexiblere Konstruktion der Erdbohrvorrichtung an unterschiedliche Erfordernisse möglich ist.

Die Aufgabe wird gelöst durch die Gegenstände der unabhängigen Patentansprüche. Vorteilhafte Ausführungsformen sind Gegenstand der jeweiligen Unteransprüche und der Beschreibung.

Kerngedanke der Erfindung ist es, einen Kanal zum Bohrgestänge einfach auszubilden bzw. einen Kanal, auf den einfach zugegriffen werden kann, auszubilden, mittels dem insbesondere eine Zufuhr von Spülflüssigkeit in das Bohrgestänge, eine Zufuhr eines Kabels für ein kabelgeführtes Bohren in das Bohrgestänge und/oder eine Kraftbeaufschlagung mittels eines weiteren Antriebsstrangs ermöglicht wird. Dazu wird ein Kraftübertragungselement verwendet, das Teil des Antriebsstrangs ist und durch das der Kanal zumindest teilweise gebildet wird, d.h. der Kanal durchragt das Kraftübertragungselement. Damit der Kanal, der sich durch das Kraftübertragungselement erstreckt, nicht gestört wird bzw. keine übermäßig großen Hindernisse aufweist, ist vorgesehen, das Kraftübertragungselement radial im Antriebsstrang anzutreiben. Der radiale Antrieb des Kraftübertragungselements ermöglicht, eine radial von außen angreifende Kraft zum Bewegen des Kraftübertragungselements zu verwenden. Ein axialer Zugriff bzw. Durchgriff zumindest auf den Abschnitt des Kanals, der sich durch das Kraftübertragungsmittel erstreckt bzw. der Abschnitt des Kanals, der das Kraftübertragungselement durchragt, ist möglich. Ein derartiger axialer Zugriff vereinfacht die Konstruktion der Erdbohrvorrichtung. Trotz des in Eingriff stehenden Kraftübertragungsmittels kann auf das Innere eines Gestängeschusses bzw. das Innere des Bohrgestänges weiterhin axial zugegriffen werden, wodurch Platz und Raum für eine flexible Anbindung mit Spülflüssigkeit und/oder einen weiteren Antrieb für ein insbesondere weiteres, insbesondere innenliegendes, Bohrgestänge verbleiben kann.

Die Erfindung schafft eine Erdbohrvorrichtung mit einem Antriebsstrang zum Drehen eines Bohrgestänges gemäß dem Inhalt des Anspruchs 1.

Im Sinne der Beschreibung ist eine "Erdbohrvorrichtung" jedwede Vorrichtung, welche insbesondere ein Gestängeschüsse aufweisendes Bohrgestänge in einem bestehenden oder zu erstellenden Kanal im Erdreich bewegt, um eine Bohrung, insbesondere eine Horizontalbohrung (HD), zu erstellen oder aufzuweiten oder Rohrleitungen oder andere lange Körper in das Erdreich einzuziehen. Bei der Erdbohrvorrichtung kann es sich insbesondere um eine HD-Vorrichtung handeln, wobei die Bohrung bzw. der Kanal oder die Rohrleitung zumindest teilweise horizontal angeordnet sein kann. Eine Erdbohrvorrichtung kann damit eine ein Bohrgestänge antreibende Vorrichtung sein, die erdreichverdrängend arbeiten kann, und das Bohrgestänge translatorisch und/oder rotatorisch in längsaxialer Richtung des Bohrgestänges in das Erdreich einbringt. Eine Bohrung kann durch Zug- oder Druckbeaufschlagung auf das Bohrgestänge in das Erdreich eingebracht werden.

Der Begriff "Gestängeschuss" umfasst dabei im Sinne der Beschreibung nicht ausschließlich starre, einzelne miteinander mittelbar oder unmittelbar verbindbare Kraftübertragungselemente, die bei einer Erdbohrvorrichtung eingesetzt werden können. Ein Gestängeschuss kann insbesondere ein Abschnitt eines einfachen Gestänges oder ein Abschnitt eines Doppelbohrgestänges mit Außenbohrgestänge und Innenbohrgestänge sein. Ein vorderseitiger Abschnitt des Bohrgestänges, welcher als erster in Kontakt mit dem Erdreich gelangen kann, kann als Bohrkopf oder Bohrwerkzeug ausgestaltet sein. Ferner kann das Bohrgestänge, insbesondere in einem vorderseitigen Bereich, ein Sondengehäuse aufweisen.

Ein "Antriebsstrang" im Sinne der Beschreibung umfasst Elemente bzw. Komponenten, die für eine Drehung des Bohrgestänges im Erdreich vorhanden sind. Bei den Elementen bzw. Komponenten kann es sich insbesondere um Elemente bzw. Komponenten handeln, die die Leistung für den Antrieb zum Drehen generieren und bis zum Bohrgestänge bzw. zum zum Bohrkopf beabstandeten Ende des Bohrgestänges übertragen, d.h. dem Ende, welches aus dem Erdreich herausragt. Der Antriebsstrang kann damit einen Antrieb in Form eines Motors aufweisen; der Motor kann einen "Anfang" des Antriebsstrangs bilden. Insbesondere kann der Antriebsstrang beim Übergang zum Bohrgestänge bzw. zum letzten Gestängeschuss des Bohrgestänges (dem "Ende" des Antriebsstrangs), welcher beabstandet zum vorderseitigen Abschnitt des Bohrgestänges vorliegt, eine Komponente bzw. ein Element aufweisen, das einen Formschluss mit dem Bohrgestänge bzw. dem letzten Gestängeschuss des Bohrgestänges ausbilden kann. Die Komponente bzw. das Element kann als Adapter bezeichnet werden und mit dem Kraftübertragungselement axial, insbesondere direkt, verbunden sein. Es kann auch vorgesehen sein, dass zwischen dem Kraftübertragungselement und dem Bohrgestänge kein oder ein weiteres Element vorhanden ist. Ein weiteres Element, insbesondere in Form eines Adapters ermöglicht zum einen einen verschleißbedingten Austausch, der einfacher vorgenommen werden kann als ein Austausch des Kraftübertragungselements, und zum anderen eine flexiblere Planung bzw. Herstellung einer Erdbohrvorrichtung. Der Antriebsstrang kann bis auf den Adapter für verschiedene Gestänge gleich ausgestaltet sein; lediglich der Adapter bedarf einer Anpassung an das Kraftübertragungselement.

Der Begriff "Kanal" im Sinne der Beschreibung umfasst einen insbesondere umfangsseitig geschlossenen Durchgang, wobei der Umfang des Durchgangs entlang seiner Längserstreckung variieren kann. Die Variation kann sich auf die Größe und Form des Umfangs beziehen. Der Durchgang kann rund, ellipsenförmig oder polygonförmig sein. In einer besonders bevorzugten Ausführungsform ist der Durchgang im Durchmesser rund, insbesondere kreisförmig, ausgestaltet. Im Sinne der Beschreibung umfasst der Begriff "Kanal" insbesondere einen Durchgang, dessen Querschnitt bzw. Umfang über die Länge durch das Kraftübertragungselement bis zum letzten Gestängeschuss des Bohrgestänges nicht kleiner als im Wesentlichen der Querschnitt des Inneren des Gestängeschusses, der mit dem Kraftübertragungselement verbunden ist, sein kann. Der Kanal weist insbesondere eine Innenkontur auf, die sich in der Länge des Kanals verändern kann und eine äußere Begrenzung des Kanals bietet, in dem andere Elemente und/oder Spülflüssigkeit geleitet werden können. Der Begriff Kanal schließt nicht aus, dass in dem Kanal weitere Kanäle ausgebildet sein können. Beispielsweise kann in einem "äußeren" Kanal ein "innerer" Kanal gebildet sein, der seinerseits eine Innenkontur aufweist, die eine Begrenzung des "inneren" Kanals ist.

Der Begriff "Kraftübertragungselement" umfasst im Sinne der Beschreibung ein Element, mit dem eine Kraft, insbesondere eine Rotationskraft bzw. eine Kraft zum Drehen, übertragen wird. Insbesondere kann das Kraftübertragungselement gedreht werden und die aufgeprägte Kraft in der Richtung, in der die Kraft auf das Kraftübertragungselement von außen aufgeprägt wird, weitergeben. Dazu kann das Kraftübertragungselement in Längsrichtung mit dem Bohrgestänge zumindest mittelbar verbunden werden. Das Kraftübertragungselement kann endseitig zur Kraftübertragung mit Adapter und/oder Bohrgestänge verbunden werden.

Sofern ausgeführt ist, dass der Kanal das Kraftübertragungselement durchragt, so wird hierunter verstanden, dass sich der Kanal durch das Kraftübertragungselement erstreckt bzw. in dem Kraftübertragungselement zumindest teilweise ausgebildet ist. Das Kraftübertragungselement bildet zumindest teilweise einen Abschnitt des Kanals.

In einer bevorzugten Ausführungsform ist ein weiterer Antriebsstrang vorgesehen. Ein Abschnitt des weiteren Antriebsstrangs ist zur Ausbildung eines weiteren Kanals zwischen einem weiteren Kraftübertragungselement des weiteren Antriebsstrangs und dem Bohrgestänge ausgestaltet. Der weitere Kanal durchragt das weitere Kraftübertragungselement und das weitere Kraftübertragungselement ist radial im weiteren Antriebsstrang antreibbar. Hierdurch kann ein weiterer Zugang bzw. eine weitere Zufuhr erfolgen.

Das Kraftübertragungselement kann von dem weiteren Antriebsstrang zumindest teilweise durchragt werden. Das weitere Kraftübertragungselement kann - ebenso wie das Kraftübertragungselement - von einem Kanal für Spülflüssigkeit durchragt werden.

In einer besonders bevorzugten Ausführungsform durchragt der weitere Kanal den Kanal bzw. ist mit diesem verbunden. In einer besonders bevorzugten Ausführungsform können das Kraftübertragungselement und das weitere Kraftübertragungselement koaxial zueinander ausgerichtet sein.

Erfindungsgemäß ist das Kraftübertragungselement und/oder - sofern ein weiterer Antriebsstrang vorhanden ist - das weitere Kraftübertragungselement eine Hohlwelle. Durch die Ausbildung als Hohlwelle ist ein axialer Zugriff möglich und im Falle einer Hohlwelle ergibt sich bei der gewählten Antriebsart radial von außen eine Erweiterung des Erfindungsgedankens. Dabei haben die Erfinder erkannt, dass der Einsatz einer Hohlwelle trotz der zunächst physikalisch gegenläufigen Überlegung, des Übertragens hoher Kräfte, möglich ist. Dem zunächst widersinnigen Ansatz, eine Hohlwelle verwenden zu können, sind die Erfinder entgegengetreten.

Erfindungsgemäß ist ein Antrieb zum Antreiben des Kraftübertragungselements und/oder - sofern ein weiterer Antriebsstrang vorgesehen ist - der weitere Antrieb als Hohlwellenmotor ausgestaltet. Als Hohlwellenmotor kann insbesondere ein Antrieb angesehen werden, mittels dem von außen über eine Verzahnung auf das Kraftübertragungselement bzw. das weitere Kraftübertragungselement, welche insbesondere als Hohlwellen ausgestaltet sein können, zugegriffen wird. Zusätzlich oder alternativ kann neben oder statt der Verzahnung eine andere formschlüssige oder kraftschlüssige Verbindung bzw. Anbindung oder Kopplung möglich sein, beispielsweise in Form eines Polygonprofils oder einer Passfederverbindung.

Mittels eines im Sinne der Beschreibung ausgebildeten Hohlwellenmotors ist es möglich, auf ein Stirnradgetriebe zu verzichten, das sich seitlich zu der Hohlwelle oder einem anderen Abtriebselement erstreckt. Der Hohlwellenmotor kann nach einem Spindel-(Spindel-)Mutter-Prinzip arbeiten. Es kann vorgesehen sein, dass ein um die Hohlwelle angeordnetes Element von einem Motor angetrieben wird und damit die Hohlwelle bewegt. Bei dem Element kann es sich um eine (weitere) hohle Abtriebswelle, beispielsweise mit einer Innenverzahnung, handeln, die - sofern eine Innenverzahnung vorhanden ist - mit bzw. auf eine Außenverzahnung an der anzutreibenden Hohlwelle kämmt bzw. greift. Ein selbst als Hohlwelle ausgebildetes die Hohlwelle antreibendes Element des Hohlwellenmotors kann sich um die Hohlwelle erstrecken, so dass das antreibende Element die Hohlwelle umgibt. Es kann eine Keilwelle/Keilnabeverbindung ausgebildet werden. Insbesondere kann das antreibende Element nicht seitlich neben der Hohlwelle angebaut sein. Die Einheit des Hohlwellenmotors kann kompakt um die Hohlwelle vorliegen und kann im Wesentlichen in den Raumrichtungen gleiche Abmessungen aufweisen, ohne dass eine erhebliche Erstreckung in nur einer Raumrichtung - beispielweise bei einem Stirnradgetriebe - vorhanden ist.

In einer bevorzugten Ausführungsform ist der Hohlwellenmotor als hydraulisch arbeitender Motor ausgebildet, um hohe Drehmomente für die Drehbewegung aufbringen zu können. Ferner sind hydraulisch arbeitende Motoren auf dem Gebiet der Erdbohrvorrichtungen bekannt und gut handhabbar.

In einer bevorzugten Ausführungsform ist ein Adapter vorgesehen, der an einem Ende mit dem Kraftübertragungselement verbunden ist und an seinem anderen Ende ausgestaltet ist, um mit dem letzten Gestängeschuss des Bohrgestänges verbunden zu werden. Auch der Adapter bildet einen Abschnitt des Kanals aus. Adapter ermöglichen eine flexible Anpassung an unterschiedliche Gestängeschüsse bzw. Gestängeschussarten.

Die Erfindung schafft auch ein System umfassend eine beschriebene Erdbohrvorrichtung und mindestens einen Gestängeschuss. Insbesondere ist der Gestängeschuss an das Kraftübertragungselement und/oder an einen gegebenenfalls vorhandenen Adapter der Erdbohrvorrichtung angepasst.

Ein "Adapter" im Sinne der Beschreibung umfasst ein Element, das an einer Seite an die Anbindung an einen Gestängeschuss des Bohrgestänges angepasst sein kann. Das andere Ende kann an eine Verbindung mit dem Kraftübertragungselement angepasst sein. Der Adapter liefert die Möglichkeit eines Anschlusses an einen Gestängeschuss, so dass der Adapter auch als "Anschluss" bezeichnet werden kann. Insoweit können die Begriffe "Anschluss" und "Adapter" synonym verwendet und verstanden werden. Zur Ausbildung eines Abschnitts des Kanals bzw. Zwecke des "Nichtblockierens" des Kanals weist der Adapter seinerseits einen Kanal auf, der sich insbesondere in Längsrichtung des Adapters erstrecken kann. Der Kanal bzw. der Durchgang kann insbesondere einen Durchmesser aufweisen, der im Wesentlichen dem Durchmesser des Kraftübertragungselements entspricht. Ein Adapter kann mit einem Kraftübertragungselement verbunden werden. Es ist jedoch auch möglich, dass ein Adapter mittelbar mit einem Kraftübertragungselement verbunden ist, beispielsweise, um eine größere Länge bzw. räumliche Erstreckung zu überbrücken. Dies kann insbesondere dann der Fall sein, wenn ein weiterer Antriebsstrang vorgesehen ist, der seinerseits das Kraftübertragungselement des "ersten" Antriebsstrangs durchragt, um sich durch den Kanal des "ersten" Kraftübertragungselements zu erstrecken.

In einer bevorzugten Ausführungsform ist der Gestängeschuss als Doppelrohrgestängeschuss ausgestaltet.

Die Erfindung schafft auch ein Verfahren zum Herstellen einer Erdbohrvorrichtung mit einem Antriebsstrang zum Drehen eines Bohrgestänges. Bei der Erdbohrvorrichtung kann es sich um eine beschriebene Erdbohrvorrichtung oder um eine andere Art der Erdbohrvorrichtung handeln. Das Verfahren umfasst die Schritte: Bereitstellen eines Antriebsstrangs, Ausbilden eines Kanals zwischen einem Kraftübertragungselement des Antriebs und einem Anschluss für das Bohrgestänge, wobei der Kanal durch das Kraftübertragungselement hindurch gebildet wird. Ferner weist das Verfahren den Schritt auf, dass ein radialer Krafteintrag für das Kraftübertragungselement vorgesehen wird.

Die Erfindung schafft auch eine Verwendung einer Erdbohrvorrichtung zum Erdbohren. Die Erdbohrvorrichtung weist einen Antriebsstrang zum Drehen eines Bohrgestänges auf. Zumindest ein Abschnitt des Antriebsstrangs wird zur Ausbildung eines Kanals zwischen einem Kraftübertragungselement des Antriebsstrangs und dem Bohrgestänge verwendet. Das Kraftübertragungselement wird für eine Ausbildung des Kanals durchragt und für den Antrieb des Kraftübertragungselements wird eine radiale Krafteintragung verwendet.

Die Erfindung wird mittels der Aspekte Erdbohrvorrichtung, System umfassend die Erdbohrvorrichtung, Verfahren zum Herstellen einer Erdbohrvorrichtung und Verwendung einer Erdbohrvorrichtung beschrieben. Die Ausführungen zu den einzelnen Aspekten ergänzen einander, so dass die Ausführungen hinsichtlich der Erdbohrvorrichtung auch für die anderen Aspekte betreffend ein System, ein Verfahren und eine Verwendung gelten. Im Hinblick auf einen der Aspekte beschriebene Merkmale und Ausgestaltungen sind auch für die anderen Aspekte in analoger Weise offenbart.

Die vorstehenden Ausführungen stellen ebenso wie die nachfolgende Beschreibung beispielhafter Ausführungsformen keinen Verzicht auf bestimmte Ausführungsformen oder Merkmale dar.

Die Erfindung wird im Folgenden beispielhaft anhand eines in der Figur dargestellten Ausführungsbeispiels näher erläutert.

In der Zeichnung zeigt:
- Fig. 1: eine schematische Darstellung einer Erdbohrvorrichtung von der Seite mit einem mit der Erdbohrvorrichtung verbundenen Doppelbohrgestängeschuss;
- Fig. 2: eine Schnittdarstellung eines Bereichs eines Antriebsstrangs der in Fig. 1 gezeigten Erdbohrvorrichtung.

Fig. 1 zeigt schematisch eine Erdbohrvorrichtung 1. Die Erdbohrvorrichtung 1 weist eine verfahrbare Bohrlafette 2 auf, die als Führung für den Antrieb 4 dient. Mit dem Antrieb 4 kann ein Bohrgestänge, welches Gestängeschüsse aufweist, translatorisch, d.h. drückend oder ziehend mittels einer entsprechenden Bewegung des Antriebs 4 auf der Bohrlafette 2 durch das Erdreich bewegt werden. Der Antrieb 4 ist auch für einen rotatorischen Antrieb des Bohrgestänges ausgestaltet.

Über den Gestängeadapter 6 kann ein Doppelbohrgestänge, welches einen Gestängeschuss aufweist, wie er in der Fig. 1 schematisch dargestellt ist, mit Schub- oder Zugkräften beaufschlagt werden. Der Gestängeschuss, der ein Innenbohrgestänge 5 und ein Außenbohrgestänge 3 aufweist, kann mittels des Gestängeadapters 6 jeweils unabhängig voneinander mit Drehmomenten und/oder Drehzahlen für Innengestänge 5 und Außenbohrgestänge 3 beaufschlagt werden.

Fig. 2 zeigt detaillierter zwei Antriebsstränge 50, 51 der in Fig. 1 gezeigten Erdbohrvorrichtung 1 mit dem Ende des auch in Fig. 1 dargestellten Doppelbohrgestängeschusses. Fig. 2 zeigt ferner den auf der Bohrlafette 2 translatorisch geführten Aufnahmerahmen 7, mit dem translatorische Bewegungen gegenüber der Bohrlafette 2 in Richtung der Bohrgestängeachse möglich sind. Der Aufnahmerahmen 7 ist dazu geeignet, Elemente der Antriebsstränge 50, 51 zu unterstützen. Der Antriebsstrang 50 weist einen als Hydraulikmotor 8 ausgestalteten Antrieb und ein Lagergehäuse 9 auf. Der Hydraulikmotor 8 ist an das Lagergehäuse 9 angeflanscht. Der Hydraulikmotor 8 ist als Hohlwellenmotor ausgeführt, der über eine Verzahnung 10 auf ein als Hohlwelle ausgestaltetes Kraftübertragungselement 11 greift. Das Kraftübertragungselement 11 ist mit einem Adapter 20 verbunden. Der Adapter 20 ist auf dem Kraftübertragungselement 11 montiert. Der Adapter 20 ist über den Gestängeadapter 6 mit dem Außenbohrgestänge 3 verbunden, um Drehmoment und Drehbewegung auf das Außenbohrgestänge 3 zu übertragen.

Durch das Kraftübertragungselement 11 hindurch sowie durch den mit dem Kraftübertragungselement 11 verbundenen Adapter 20 hindurch wird ein Kanal ausgebildet, in dessen Inneren eine Zufuhr zum Bohrgestänge etabliert werden kann. Die Zufuhr wird sowohl für einen Antrieb des Innenbohrgestänges 5 als auch die Zufuhr von Spülflüssigkeit genutzt, was nachfolgend näher beschrieben wird.

Für den Antrieb des Innenbohrgestänges 5 ist ein zweiter Hohlwellenmotor 12 als Antrieb vorgesehen, der an ein zweites Lagergehäuse 15 angeflanscht ist. Der zweite Hohlwellenmotor 12 greift über eine zweite Verzahnung 13 auf ein weiteres Kraftübertragungselement 14, welches als Hohlwelle ausgestaltet ist, radial von außen zu. Das zweite Kraftübertragungselement 14 ist mit einem als Innenadapter ausgestalteten Adapter 16 verbunden. Der Adapter 16 ist seinerseits am anderen Ende mit dem Innenbohrgestänge 5 verbunden, um mittels des zweiten Antriebsstrangs 51 unabhängig vom Antrieb des Außenbohrgestänges 3, Drehmoment und Drehbewegung auf das Innenbohrgestänge 5 zu übertragen.

Ferner ist in der Fig. 2 eine Drehdurchführung 17 dargestellt, die für die Zuführung von Spülflüssigkeit zentrisch am weiteren Kraftübertragungselement 14 an der von dem Adapter 16 beabstandeten Seite angebracht ist.

Zur Richtungssteuerung des Bohrgestänges kann ein asymmetrischer Bohrkopf verwendet werden, der über das Außenbohrgestänge 3 in die zu steuernde Bohrrichtung gedreht werden kann. In der Steuerposition ist es erforderlich, das Kraftübertragungselement 11 mit dem angeschlossenen Außenbohrgestänge 3 und dem Bohrkopf gegen Verdrehen zu sichern. Dies erfolgt bei der in Fig. 2 dargestellten Ausführungsform mittels einer Halterbremse 18, die über eine Passfeder 19 mit dem Kraftübertragungselement 11 verbunden ist.

## Patentansprüche

1. Erdbohrvorrichtung (1) mit einem Antriebsstrang (50) zum Drehen eines Bohrgestänges, wobei zumindest ein Abschnitt des Antriebsstrangs (50) zur Ausbildung eines Kanals in Form eines Durchgangs zwischen einem Kraftübertragungselement (11) des Antriebsstrangs (50) und dem Bohrgestänge ausgestaltet ist, wobei der Kanal das Kraftübertragungselement (11) durchragt, so dass sich der Kanal durch das Kraftübertragungselement (11) erstreckt und in dem Kraftübertragungselement (11) zumindest teilweise ausgebildet ist, und das Kraftübertragungselement (11) radial im Antriebsstrang (50) antreibbar ist, wobei das Kraftübertragungselement (11) als Hohlwelle ausgestaltet ist, **dadurch gekennzeichnet, dass** der Antrieb ein Hohlwellenmotor (8, 12) ist.

2. Erdbohrvorrichtung (1) nach Anspruch 1, **gekennzeichnet durch** einen weiteren Antriebsstrang (51), und ein Abschnitt des weiteren Antriebsstrangs (51) zur Ausbildung eines weiteren Kanals zwischen einem weiteren Kraftübertragungselement (14) des weiteren Antriebsstrangs (51) und dem Bohrgestänge ausgestaltet ist, wobei der weitere Kanal das weitere Kraftübertragungselement (14) durchragt und das weitere Kraftübertragungselement (51) radial im weiteren Antriebsstrang (51) antreibbar ist.

3. Erdbohrvorrichtung (1) nach Anspruch 1 oder 2, **dadurch gekennzeichnet, dass** das weitere Kraftübertragungselement (14) eine Hohlwelle ist.

4. Erdbohrvorrichtung (1) nach Anspruch 2 oder Anspruch 3, sofern von Anspruch 2 abhängig, **dadurch gekennzeichnet, dass** der weitere Antrieb als Hohlwellenmotor (8, 12) ausgestaltet ist.

5. Erdbohrvorrichtung (1) nach Anspruch 1, **dadurch gekennzeichnet, dass** der Hohlwellenmotor (8, 12) als hydraulisch arbeitender Motor ausgebildet ist.

6. Erdbohrvorrichtung (1) nach einem der Ansprüche 1 bis 5, **gekennzeichnet durch** einen Adapter (20), der an einem Ende mit dem Kraftübertragungselement (11) verbunden ist und an seinem anderen Ende ausgestaltet ist, um mit dem letzten Gestängeschuss (3) verbunden zu werden, und einen Abschnitt des Kanals ausbildet.

7. System umfassend die Erdbohrvorrichtung nach einem der Ansprüche 1 bis 6 und mindestens einen Gestängeschuss (4).

8. System nach Anspruch 7, **dadurch gekennzeichnet, dass** der Gestängeschuss als Doppelrohrgestängeschuss ausgestaltet ist.

9. Verwendung einer Erdbohrvorrichtung (1) zum Erdbohren, wobei die Erdbohrvorrichtung (1) einen Antriebsstrang (50) zum Drehen eines Bohrgestänges aufweist, wobei zumindest ein Abschnitt des Antriebsstrangs (50) zur Ausbildung eines Kanals in Form eines Durchgangs zwischen einem Kraftübertragungselement (11) des Antriebsstrangs und dem Bohrgestänge verwendet wird, wobei das Kraftübertragungselement (11) für eine zumindest teilweise Ausbildung des Kanals verwendet wird und sich der Kanal durch das Kraftübertragungselement (11) erstreckt, so dass das Kraftübertragungselement von diesem durchragt wird und für den Antrieb des Kraftübertragungselements (11), welches als Hohlwelle ausgestaltet ist, eine radiale Krafteintragung verwendet wird, **dadurch gekennzeichnet, dass** als Antrieb ein Hohlwellenmotor (8, 12) verwendet wird.

## Claims

1. Ground drilling device (1) having a drive train (50) for rotating a drill string, wherein at least a portion of the drive train (50) is designed to form a channel in the form of a passage between a force transmission element (11) of the drive train (50) and the drill string, wherein the channel projects through the force transmission element (11) so that the channel extends through the force transmission element (11) and is at least partially formed in the force transmission element (11), and wherein the force transmission element (11) can be driven radially in the drive train (50), wherein the force transmission element (11) is designed as a hollow shaft **characterized in that** the drive is a hollow shaft motor (8, 12).

2. Ground drilling device (1) according to claim 1, **characterized by** a further drive train (51), and a portion of the further drive train (51) designed to form a further channel between a further force transmission element (14) of the further drive train (51) and the drill string, wherein the further channel projects through the further force transmission element (14) and the further force transmission element (51) can be driven radially in the further drive train (51).

3. Ground drilling device (1) according to claim 1 or 2, **characterized in that** the further force transmission element (14) is a hollow shaft.

4. Ground drilling device (1) according to claim 2 or claim 3, to the extent that said claim is dependent on claim 2, **characterized in that** the further drive is designed as a hollow shaft motor (8, 12).

5. Ground drilling device (1) according to claim 1, **characterized in that** the hollow shaft motor (8, 12) is designed as a hydraulically operating motor.

6. Ground drilling device (1) according to one of the claims 1 to 5, **characterized by** an adapter (20), which is connected at one end to the force transmission element (11) and at the other end is designed to be connected to the last rod section (3) and forms a portion of the channel.

7. System comprising the ground drilling device in accordance with one of the claims 1 to 6 and at least one rod section (4).

8. System according to claim 7, **characterized in that** the rod section is designed as a double pipe rod section.

9. Use of a ground drilling device (1) for ground drilling, wherein the ground drilling device (1) has a drive train (50) for rotating a drill string, wherein at least a portion of the drive train (50) is designed to form a channel in the form of a passage between a force transmission element (11) of the drive train and the drill string, wherein the force transmission element is used for at least partially forming the channel and the channel projects through the force transmission element (11) so that the channel extends through the force transmission element (11) and a radial force input is used for driving the force transmission element (11), which is designed as a hollow shaft, **characterized in that** a hollow shaft motor (8, 12) is used as the drive.

## Revendications

1. Dispositif de forage de sol (1) comportant un train d'entraînement (50) pour faire tourner une tige de forage, dans lequel au moins une section du train d'entraînement (50) est conçue pour former un canal sous la forme d'un passage entre un élément de transmission de force (11) du train d'entraînement (50) et la tige de forage, dans lequel le canal dépasse en saillie à travers l'élément de transmission de force (11) de sorte que le canal s'étende à travers l'élément de transmission de force (11) et est au moins partiellement formé dans l'élément de transmission de force (11), et l'élément de transmission de force (11) peut être entraîné radialement dans le train d'entraînement (50), dans lequel l'élément de transmission de force (11) est conçu comme un arbre creux, **caractérisé en ce que** l'entraînement est un moteur à arbre creux (8 , 12).

2. Dispositif de forage de sol (1) selon la revendication 1, **caractérisé par** un autre train d'entraînement (51) et une section de l'autre train d'entraînement (51) est conçue pour former un autre canal entre un autre élément de transmission de force (14) de l'autre train d'entraînement (51) et la tige de forage, dans lequel l'autre canal dépasse en saillie à travers l'autre élément de transmission de force (14) et l'autre élément de transmission de force (51) peut être entraîné radialement dans l'autre train d'entraînement (51).

3. Dispositif de forage de sol (1) selon la revendication 1 ou 2, **caractérisé** e**n ce que** l'autre élément de transmission de force (14) est un arbre creux.

4. Dispositif de forage de sol (1) selon la revendication 2 ou la revendication 3, si elle dépend de la revendication 2, **caractérisé en ce que** l'autre entraînement est réalisé sous la forme d'un moteur à arbre creux (8, 12).

5. Dispositif de forage de sol (1) selon la revendication 1, **caractérisé en ce que** le moteur à arbre creux (8, 12) est conçu comme un moteur à commande hydraulique.

6. Dispositif de forage de sol (1) selon une des revendications 1 à 5, **caractérisé par** un adaptateur (20), qui est relié à une extrémité à l'élément de transmission de force (11) et à son autre extrémité est conçu pour être relié au dernier tronçon de tige (3) et forme une section du canal.

7. Système comprenant le dispositif de forage de sol selon une quelconque des revendications 1 à 6 et au moins un tronçon de tige (4).

8. Système selon la revendication 7, **caractérisé en ce que** le tronçon de tige est réalisé sous la forme d'un tronçon de tige à double tube.

9. Utilisation d'un dispositif de forage de sol (1) pour le forage du sol, dans lequel le dispositif de forage de sol (1) présente un train d'entraînement (50) pour faire tourner une tige de forage, dans lequel au moins une section du train d'entraînement (50) est utilisée pour former un canal sous la forme d'un passage entre un élément de transmission de force (11) du train d'entraînement et la tige de forage, dans lequel l'élément de transmission de force (11) est utilisé pour une formation au moins partielle du canal et le canal s'étend à travers l'élément de transmission de force (11) de sorte que l'élément de transmission de force dépasse en saillie de celui-ci et pour entraîner l'élément de transmission de force (11), qui est conçu comme un arbre creux, une application de force radiale est utilisée, **caractérisée en ce qu'un** moteur à arbre creux (8, 12) est utilisé comme entraînement.
